# EUROPÄISCHE PATENTSCHRIFT

(11) **EP 2 179 217 B1**
(45) Veröffentlichungstag und Bekanntmachung des Hinweises auf die Patenterteilung: **13.03.2019**
(21) Anmeldenummer: 08785463.4
(22) Anmeldetag: 08.08.2008
(51) Int. Cl.: F21V 23/00, F21V 25/00, F21V 3/04, F21S 41/00

(54) **BELEUCHTUNGSVORRICHTUNG**
LIGHTING APPARATUS
DISPOSITIF D'ÉCLAIRAGE

(30) Priorität: 10.08.2007 DE 102007037822
(43) Veröffentlichungstag der Anmeldung: 28.04.2010
(73) Patentinhaber: OSRAM GmbH, 80807 München (DE)
(72) Erfinder: VOLLMER, Ralph, 89075 Ulm (DE); REINERS, Thomas, 89429 Bachhagel (DE)
(74) Vertreter: Schulze, Mark
(86) Internationale Anmeldenummer: PCT/EP2008/006570
(87) Internationale Veröffentlichungsnummer: WO 2009/021694

(56) Entgegenhaltungen:
- DE-A1- 4 032 292
- DE-A1- 19 654 190
- DE-U1- 8 205 219
- GB-A- 2 243 208
- US-A- 5 006 763
- US-A- 6 124 679

## Beschreibung

Die Erfindung betrifft eine Beleuchtungsvorrichtung mit elektromagnetische Strahlung aussendenden Komponenten, insbesondere unter Verwendung von Leuchtdioden (LEDs), sowie eine Fahrzeugbeleuchtung.

Bei einer Verwendung eines Schaltnetzteils zum Betreiben einer LED sendet das Schaltnetzteil typischerweise eine hochfrequente elektromagnetische Strahlung im Bereich von über 100 KHz aus und kann dadurch zu EMV-Problemen bei anderen elektronischen Komponenten führen. Dies ist insbesondere im Automobilbereich ein Problem, wo eine Vielzahl elektronischer Komponenten auf engstem Raum versammelt ist.

Zur Reduzierung der vom Schaltnetzteil ausgehenden EMV-Beeinflussung, insbesondere in Fahrzeugen, werden, neben einer Filterung der Aus- und Eingangsleitungen, Schaltnetzteile üblicherweise in einem eigenständigen, vollständig geschirmten Gehäuse betrieben. Dies ist aufwendig und voluminös und schwer.

US 5,006,763 offenbart eine Beleuchtungsvorrichtung mit einem elektrisch leitfähigen Gehäuse, in dessen Innenraum mindestens eine elektrodenlose HID-Lampe angeordnet ist, und mit einer elektrisch leitfähigen Abdeckung, wobei die Abdeckung und das Gehäuse elektrisch miteinander verbunden sind, wobei die Abdeckung ein optisches Element umfasst.

Es ist die Aufgabe der vorliegenden Erfindung, eine Möglichkeit zur kompakten, gewichts- und kostensparenden EMV-Schirmung von Schaltnetzteilen zu schaffen, insbesondere für Leuchtdioden insbesondere in Fahrzeugbau, speziell für Fahrzeugscheinwerfer.

Diese Aufgabe wird mittels einer Beleuchtungsvorrichtung nach Anspruch 1 und einer Fahrzeugleuchte nach Anspruch 14 gelöst. Vorteilhafte Ausgestaltungen sind insbesondere den Unteransprüchen entnehmbar.

Die Beleuchtungsvorrichtung weist ein zumindest teilweise elektrisch leitfähiges Gehäuse auf, in dessen Innenraum mindestens eine Lichtquelle, insbesondere LED, und mindestens eine elektromagnetische Strahlung aussendende Schaltungskomponente zum Betreiben der mindestens einen Lichtquelle angeordnet sind. Weiterhin weist die Beleuchtungsvorrichtung eine elektrisch leitfähige Abdeckung zum Abdecken zumindest eines Teils der Schaltungskomponenten auf, wobei die Abdeckung und das Gehäuse elektrisch miteinander verbunden sind.

Die Abdeckung und das, üblicherweise geerdete, Gehäuse bilden dadurch einen Faradayschen Käfig, der elektromagnetische Strahlung abschirmt. Der Innenraum des Faradayschen Käfigs bildet einen geschirmten Aufnahmeraum zur Aufnahme der Schaltungskomponenten. Das Gehäuse braucht nur insoweit elektrisch leitfähig zu sein, als dass es den geschirmten Aufnahmeraum bilden kann.

Typischerweise kann das Gehäuse eine offene Seite aufweisen, durch welche von der mindestens einen Lichtquelle emittiertes Licht nach Außen abgestrahlt wird.

Durch die Verwendung des die Lichtquelle aufnehmenden Gehäuses auch zur Unterbringung der abstrahlenden Komponenten kann auf ein gesondertes, vollständiges Gehäuse zur Schirmung der abstrahlenden Komponenten verzichtet werden. Dadurch ergeben sich kompakte Abmessungen sowie eine Gewichts- und Kostenersparnis.

Zudem braucht auch die Platine, auf der die abstrahlenden Komponenten montiert sind, nicht besonders ausgeführt zu werden. Es ist die Verwendung einer einseitigen Platine mit minimaler Anzahl von Lagen möglich, was beispielsweise eine Kostenersparnis gegenüber einer Verwendung mehrlagiger, beidseitiger Platinen mit Masseplatte ermöglicht, welche ggf. ebenfalls zur Schirmung eingesetzt werden könnten.

Die Beleuchtungsvorrichtung ist besonders gut zur Abschirmung von Komponenten geeignet, deren elektromagnetische Strahlung eine Frequenz von ca. 100 KHz oder mehr aufweist.

Die Abdeckung umfasst ein optisches Element zur Strahlführung des von der mindestens einen Lichtquelle emittierten Lichts in Form eines Reflektors, wobei die Lichtquelle durch die mittige Öffnung des Reflektors geführt ist.

Dann weist der Reflektor bevorzugt eine Metallisierung auf, z. B. auf einer nichtleitenden Grundform.

Es kann aber auch bevorzugt sein, wenn der Reflektor aus Metall hergestellt ist, z. B. im Tiefziehverfahren.

Der Reflektor ist vorzugsweise elektrisch leitfähig an dem Gehäuse gehaltert, z. B. ohne weitere Befestigungsmittel.

Der Reflektor ist alternativ bevorzugt mittels eines elektrisch leitfähigen Klebers mit dem Gehäuse verbunden.

Alternativ oder zusätzlich ist der Reflektor vorzugsweise mittels eines elektrisch leitfähigen mechanischen Verbindungselements mit dem Gehäuse verbunden, z. B. einer Metallklammer.

Das optische Element weist vorzugsweise eine lichtdurchlässige, elektrisch leitfähige Beschichtung auf, wobei die Beschichtung speziell bevorzugt elektrisch mit dem Gehäuse verbunden ist.

Besonders bevorzugt ist es, wenn die Beschichtung mittels eines elektrisch leitfähigen Klebers elektrisch mit dem Gehäuse verbunden ist. Alternativ kann jede andere geeignete elektrisch leitfähige Verbindung verwendet werden, z. B. eine Lötverbindung.

Alternativ oder zusätzlich kann es bevorzugt sein, wenn die Abdeckung ein lichtdurchlässiges, nicht strahlformendes Abschlusselement, insbesondere eine Abschlussscheibe, umfasst.

Dann wird es bevorzugt, wenn das Abschlusselement eine lichtdurchlässige, elektrisch leitfähige Beschichtung aufweist, die elektrisch mit dem Gehäuse verbunden ist, insbesondere, wenn die Beschichtung mittels eines elektrisch leitfähigen Klebers elektrisch mit dem Gehäuse verbunden ist.

Bevorzugt wird eine Beleuchtungsvorrichtung, bei der das Gehäuse aus Metall hergestellt ist.

Alternativ kann eine Beleuchtungsvorrichtung bevorzugt sein, bei der das Gehäuse aus leitfähigem, insbesondere metallisiertem, Kunststoff hergestellt ist.

Besonders bevorzugt wird eine Beleuchtungsvorrichtung, bei der das Gehäuse als Kühlkörper ausgebildet ist, z. B. durch Vorsehen von Kühlrippen, aber auch ohne Kühlrippen.

Bevorzugt wird ferner eine Beleuchtungsvorrichtung, bei der die mindestens eine elektromagnetische Strahlung aussendende Schaltungskomponente mit mindestens einem elektronischen Filterglied zur Reduzierung einer elektromagnetischen Abstrahlung elektrischer Zuleitungen verbunden ist.

Insbesondere bevorzugt ist eine Verwendung einer solchen Beleuchtungsvorrichtung in einem Fahrzeug, z. B. als Scheinwerfer, Blinker, Rückleuchte, Bremsleuchte, Seitenleuchte, Abblendleuchte, und so weiter.

Die mindestens eine LED kann eine einzelne LED sein oder mehrere LEDs umfassen. Die mehreren LEDs können in Gruppen angeordnet sein, sog. LED-Clustern. Die LEDs können einfarbig oder verschiedenfarbig sein. Insbesondere kann das LED-Cluster mehrere verschiedenfarbige LEDs aufweisen, vorzugsweise geeignet für eine weiße additive Farbmischung, z. B. der Art RGB, RRGB, RGGB usw. Die LEDs können spektral rein oder gemischt abstrahlen. Auch sind LEDs umfasst, die IR- oder UV-Licht abstrahlen. Auch umfasst sind LEDs mit wellenlängenumwandelndem Material, z. B. auf Phosphorbasis, z. B. zur Umwandlung von blauem in gelbes Licht.

In einem folgenden Ausführungsbeispiel wird die Erfindung schematisch näher ausgeführt. Dabei können gleiche Bezugsziffern gleiche oder funktional gleiche oder ähnliche Elemente durch mehrere Figuren hindurch bezeichnen.
- FIG 1: zeigt als Querschnittsansicht in Seitenansicht eine erfindungsgemäße Leuchtvorrichtung;
- FIG 2: zeigt als Querschnittsansicht in Seitenansicht eine weitere Leuchtvorrichtung;
- FIG 3: zeigt als Querschnittsansicht in Seitenansicht noch eine weitere Leuchtvorrichtung.

FIG 1 zeigt eine erfindungsgemäße Beleuchtungsvorrichtung 1 mit einem elektrisch leitenden, um eine optische Achse O rotationssymmetrischen Gehäuse 2, dessen Innenraum 3 eine einseitige Öffnung 4 aufweist. Am Boden des Innenraums 3 ist eine einseitig bestückte, nicht abschirmende Platine 5 angebracht, die an ihrer Oberseite einseitig mit einer LED 6 und mit Komponenten 7 eines Schaltnetzteils zur Ansteuerung der LED 6 bestückt ist. Die Komponenten 7 werden durch nicht gezeigte Versorgungsleitungen gespeist, die durch das Gehäuse 2 geführt sind.

Auf die Ränder der Öffnung 4 ist ein elektrisch leitender Reflektor 8 aufgesetzt, der eine mittige Öffnung (ohne Bezugszeichen) aufweist, durch welche die LED 6 geführt ist. Mittels des Reflektors 8 wird Licht, das von der LED 6 auf diesen abgestrahlt wird, durch die Öffnung 4 symmetrisch zur optischen Achse O nach Außen abgestrahlt. Der Reflektor 8 deckt die Komponenten 7 des Schaltnetzteils ab und schafft dadurch zusammen mit dem Gehäuse 2 einen Aufnahmeraum 9 für diese Komponenten 7. Ferner sind der Reflektor 8 und das Gehäuse 2 elektrisch durch einen elektrisch leitfähigen Kleber miteinander verbunden, der sich an der Grenzfläche 10 zwischen Reflektor 8 und Gehäuse 2 befindet.

Durch die elektrische Verbindung bzw. Masseanbindung zwischen Reflektor 8 und Gehäuse 2 wird ein Faradayscher Käfig gebildet, der elektromagnetische Strahlung daran hindert, aus dem Aufnahmeraum 9 hinaus oder in diesen hinein zu laufen. Dabei ist die mittige Öffnung im Reflektor 8 zur Durchführung der LED 6 für typische Frequenzen ca. ≥ 100 KHz, wie sie von Schaltnetzteilen erzeugt werden, unschädlich.

Im gezeigten Beispiel besteht der Reflektor 8 aus Metall, ggf. mit Schutzschichten, und ist im Tiefziehverfahren hergestellt.

Alternativ ist das Gehäuse nicht rotationssymmetrisch ausgeführt, sondern länglich, wobei dann in FIG 1 die Längsachse senkrecht zur Blattebene liegt. Dieser Fall ist insbesondere zur Nebeneinanderreihung mehrerer LEDs geeignet, die einen gemeinsamen Reflektor aufweisen, z. B. zum Aufbau einer länglichen Leuchte, z. B. einer hoch angebrachten Bremsleuchte.

Alternativ kann der Reflektor eine mit dem Gehäuse geeignet verbundene, insbesondere großflächige Metallisierung aufweisen, z. B. aufgebracht auf einen Kunststoff-Grundkörper. Diese Metallisierung kann dann auch zur Lichtreflexion verwendet werden

Als Massenanbindung des Reflektors an das Gehäuse kann eventuell bereits seine mechanische Halterung am Gehäuse, also ohne Haftverbindung, ausreichen. Alternativ oder zusätzlich kann die Masseanbindung beispielsweise durch eine mechanische Spannvorrichtung aus Metall gegeben sein.

FIG 2 zeigt eine Beleuchtungsvorrichtung 11, die sich nun im Unterschied zu derjenigen aus FIG 1 statt eines Reflektors einer Projektionslinse 12 als (sekundärer) Optik bedient, welche die Öffnung 4 abdeckt und eine transparente, elektrisch leitfähige Beschichtung 13 aufweist. Die Beschichtung 13 ist durch einen elektrisch leitfähigen Klebstoff 14 mit dem Gehäuse verbunden, wodurch nun die EMV-Abschirmung bzw. Bildung des Aufnahmeraums 15 durch das Gehäuse 2 und die Linse 12 bzw. deren Beschichtung 13 erfolgt. Die Beschichtung 13 kann beispielsweise InO:Sn, ZnO:AI oder Kohlenstoffnanoröhrchen umfassen. Je nach Design kann die elektrisch leitfähige Beschichtung 13 auf der Innen- oder Außenseite der Linse 12 aufgebracht sein. Zusätzlich ist zwischen LED 6 und Linse 12 eine primäre Optik 16 zur Strahlformung des von der LED 6 ausgestrahlten Lichts angeordnet.

Auch hier braucht das Gehäuse nicht rotationssymmetrisch ausgebildet zu sein, sondern kann beispielsweise auch länglich ausgeführt sein, insbesondere bei Verwendung mehrerer LEDs.

FIG 3 zeigt eine Beleuchtungsvorrichtung 17, bei der nun im Gegensatz zu der Ausführungsform von FIG 2 statt der Linse eine lichtdurchlässige Abschlussscheibe 18 ohne wesentliche optische Wirkung vorhanden ist. Auch die Abschlussscheibe 18 weist eine transparente, elektrisch leitfähige Beschichtung 19 auf, die in diesem Beispiel durch einen elektrisch leitfähigen Klebstoff 20 mit dem Gehäuse verbunden, wodurch nun die EMV-Abschirmung bzw. Bildung des Aufnahmeraums 21 durch das Gehäuse 2 und die die Abschlussscheibe 18 bzw. deren Beschichtung 19 erfolgt. Die Beschichtung 19 kann beispielsweise InO:Sn, ZnO:AI oder Kohlenstoffnanoröhrchen umfassen. Je nach Design kann die elektrisch leitfähige Beschichtung 19 auf der Innen- oder Außenseite der Abschlussscheibe 18 ohne wesentliche optische Wirkung aufgebracht sein.

Für die EMV-gerechte Abschirmung der elektrischen Zuleitungen (ohne Abbildung) zur Leuchtvorrichtung (LED-Modul) sind in der Treiberelektronik 7 elektronische Filterglieder integriert, die eine Abschirmung der Zuleitungskabel unnötig machen. Ansonsten ist auch die Verwendung eines geschirmten Zuleitungskabels möglich, welches an beiden Enden elektrisch leitfähig mit den entsprechenden Gegensteckern verbunden ist.

Selbstverständlich ist die vorliegende Erfindung nicht auf die vorliegenden Ausführungsbeispiele beschränkt. So kann die Form des Innenraums unterschiedlich ausgeprägt sein, z. B. nicht viereckig im Querschnitt, sondern beliebig geformt.

Das Gehäuse kann auch als Kühlkörper ausgeführt sein und kann dazu z. B. Kühlrippen ausweisen.

Das Gehäuse kann beispielsweise statt aus Vollmetall auch aus metallisiertem oder metallbewehrtem Kunststoff oder einem anderen geeigneten elektrisch leitfähigen Material oder Materialverbund bestehen.

Auch braucht ferner keine einzelne LED als Lichtquelle verwendet zu werden, sondern es können beispielsweise auch LED-Cluster aus mehreren verschiedenfarbigen LEDs verwendet werden, deren Farben additiv zusammengemischt werden.

Allgemein ist die Erfindung nicht auf LEDs beschränkt, sondern kann auch andere geeignete Lichtquellen umfassen, die abstrahlende Elemente zu ihrer Ansteuerung benötigen, z. B. Laserdioden.

Auch können im Aufnahmeraum strahlende Elemente untergebracht werden, die nicht zur Ansteuerung der LEDs benötigt werden, sondern für andere Zwecke.

Die Erfindung ist nicht auf eine Anwendung im Fahrzeugbau beschränkt, sondern kann alle geeigneten Beleuchtungsanwendungen umfassen.

### Bezugszeichenliste

- 1: Beleuchtungsvorrichtung
- 2: Gehäuse
- 3: Innenraum
- 4: Öffnung
- 5: Platine
- 6: LED
- 7: Komponenten eines Schaltnetzteils
- 8: Reflektor
- 9: Aufnahmeraum
- 10: Grenzfläche
- 11: Beleuchtungsvorrichtung
- 12: Projektionslinse
- 13: Beschichtung
- 14: Klebstoff
- 15: Aufnahmeraum
- 16: Primäroptik
- 17: Beleuchtungsvorrichtung
- 18: Abschlussscheibe
- 19: Beschichtung
- 20: Klebstoff
- 21: Aufnahmeraum
- O: optische Achse

## Patentansprüche

1. Beleuchtungsvorrichtung (1) mit einem elektrisch leitfähigen Gehäuse (2), in dessen Innenraum (3) mindestens eine Lichtquelle (6), insbesondere LED, und mindestens eine elektromagnetische Strahlung aussendende Schaltungskomponente (7) zum Betreiben der mindestens einen Lichtquelle (6) angeordnet sind, und mit einer elektrisch leitfähigen Abdeckung (8;12,13;18,19) zum Abdecken der Schaltungskomponenten (7), wobei die Abdeckung (8;12,13;18,19) und das Gehäuse (2) elektrisch miteinander verbunden sind, wobei die Abdeckung (8) ein optisches Element zur Strahlführung des von der Lichtquelle (6) emittierten Lichts in Form eines Reflektors (8) umfasst und wobei die Lichtquelle (6) durch eine mittige Öffnung des Reflektors (8) geführt ist.

2. Beleuchtungsvorrichtung (1) nach Anspruch 1, bei welcher die elektromagnetische Strahlung eine Frequenz von ca. 100 KHz oder mehr aufweist.

3. Beleuchtungsvorrichtung (1) nach einem der vorhergehenden Ansprüche, bei welcher der Reflektor eine Metallisierung aufweist.

4. Beleuchtungsvorrichtung (1) nach einem der Ansprüche 1 bis 2, bei welcher der Reflektor (8) aus Metall hergestellt ist.

5. Beleuchtungsvorrichtung (1) nach einem der vorhergehenden Ansprüche, bei welcher der Reflektor (8) elektrisch leitfähig an dem Gehäuse (2) gehaltert ist.

6. Beleuchtungsvorrichtung (1) nach einem der vorhergehenden Ansprüche, bei welcher der Reflektor (8) mittels eines elektrisch leitfähigen Klebers mit dem Gehäuse (2) verbunden ist.

7. Beleuchtungsvorrichtung (1) nach einem der vorhergehenden Ansprüche, bei welcher der Reflektor mittels eines elektrisch leitfähigen mechanischen Verbindungselements mit dem Gehäuse (2) verbunden ist.

8. Beleuchtungsvorrichtung (1) nach einem der vorhergehenden Ansprüche, bei der das Gehäuse (2) aus Metall hergestellt ist.

9. Beleuchtungsvorrichtung (1) nach einem der Ansprüche 1 bis 7, bei der das Gehäuse aus leitfähigem, insbesondere metallisiertem, Kunststoff hergestellt ist.

10. Beleuchtungsvorrichtung (1) nach einem der vorhergehenden Ansprüche, bei der das Gehäuse als Kühlkörper ausgebildet ist.

11. Beleuchtungsvorrichtung (1) nach einem der vorhergehenden Ansprüche, bei der die mindestens eine elektromagnetische Strahlung aussendende Schaltungskomponente (7) mit mindestens einem elektronischen Filterglied zur Reduzierung einer elektromagnetischen Abstrahlung elektrischer Zuleitungen verbunden ist.

12. Beleuchtungsvorrichtung (1) nach einem der vorhergehenden Ansprüche, bei der die mindestens eine Lichtquelle mindestens eine LED (6) aufweist.

13. Beleuchtungsvorrichtung (1) nach Anspruch 12, bei der die mindestens eine elektromagnetische Strahlung aussendende Schaltungskomponente (7) mindestens eine Komponente eines Schaltnetzteils aufweist.

14. Fahrzeugbeleuchtung mit einer Beleuchtungsvorrichtung (1) nach einem der vorhergehenden Ansprüche.

## Claims

1. Lighting apparatus (1) with an electrically conductive housing (2), in whose interior (3) at least one light source (6), in particular an LED, and at least one electromagnetic radiation-emitting circuit component (7) for operating the at least one light source (6) are arranged, and with an electrically conductive cover (8; 12, 13; 18, 19) for covering the circuit components (7), the cover (8; 12, 13; 18, 19) and the housing (2) being electrically connected to one another, wherein the cover (8) comprises an optical element for guiding the beam of light emitted by the light source (6) in the form of a reflector (8) and wherein the light source (6) is passed through a central opening of the reflector (8).

2. Lighting apparatus (1) according to Claim 1, in which the electromagnetic radiation has a frequency of approximately 100 kHz or more.

3. Lighting apparatus (1) according to one of the preceding claims, in which the reflector has a metal plating.

4. Lighting apparatus (1) according to one of Claims 1 to 2, in which the reflector (8) is produced from metal.

5. Lighting apparatus (1) according to one of the preceding claims, in which the reflector (8) is held in an electrically conductive manner on the housing (2).

6. Lighting apparatus (1) according to one of the preceding claims, in which the reflector (8) is connected to the housing (2) by means of an electrically conductive adhesive.

7. Lighting apparatus (1) according to one of the preceding claims, in which the reflector is connected to the housing (2) by means of an electrically conductive, mechanical connecting element.

8. Lighting apparatus (1) according to one of the preceding claims, in which the housing (2) is produced from metal.

9. Lighting apparatus (1) according to one of Claims 1 to 7, in which the housing is produced from conductive, in particular metal-plated, plastic.

10. Lighting apparatus (1) according to one of the preceding claims, in which the housing is in the form of a heat sink.

11. Lighting apparatus (1) according to one of the preceding claims, in which the at least one electromagnetic radiation-emitting circuit component (7) is connected to at least one electronic filter element for reducing emission of electromagnetic radiation from electrical feed lines.

12. Lighting apparatus (1) according to one of the preceding claims, in which the at least one light source has at least one LED (6).

13. Lighting apparatus (1) according to Claim 12, in which the at least one electromagnetic radiation-emitting circuit component (7) has at least one component of a switched-mode power supply.

14. Vehicle lighting system with a lighting apparatus (1) according to one of the preceding claims.

## Revendications

1. Dispositif d'éclairage (1) avec un boîtier électriquement conducteur (2) dans l'espace intérieur (3) duquel sont disposés au moins une source de lumière (6), en particulier une LED, et des composants de circuit (7) émettant au moins un rayonnement électromagnétique pour faire fonctionner la ou les sources de lumière (6), et avec un couvercle électriquement conducteur (8 ; 12, 13 ; 18, 19) pour recouvrir les composants de circuit (7), dans lequel le couvercle (8 ; 12, 13 ; 18, 19) et le boîtier (2) sont reliés ensemble électriquement, dans lequel le couvercle (8) comprend un élément optique pour guider la lumière émise par la source de lumière (6) sous la forme d'un réflecteur (8) et dans lequel la source de lumière (6) est guidée à travers une ouverture centrale du réflecteur (8).

2. Dispositif d'éclairage (1) selon la revendication 1, dans lequel le rayonnement électromagnétique présente une fréquence d'environ 100 KHz ou plus.

3. Dispositif d'éclairage (1) selon l'une quelconque des revendications précédentes dans lequel le réflecteur comporte une métallisation.

4. Dispositif d'éclairage (1) selon l'une des revendications 1 à 2, dans lequel le réflecteur (8) est constitué de métal.

5. Dispositif d'éclairage (1) selon l'une des revendications précédentes, dans lequel le réflecteur (8) est maintenu sur le boîtier (2) de manière électriquement conductrice.

6. Dispositif d'éclairage (1) selon l'une des revendications précédentes, dans lequel le réflecteur (8) est relié au boîtier (2) au moyen d'un adhésif électriquement conducteur.

7. Dispositif d'éclairage (1) selon l'une des revendications précédentes, dans lequel le réflecteur est relié au boîtier (2) au moyen d'un élément de liaison mécanique électriquement conducteur.

8. Dispositif d'éclairage (1) selon l'une des revendications précédentes, dans lequel le boîtier (2) est constitué de métal.

9. Dispositif d'éclairage (1) selon l'une des revendications 1 à 7, dans lequel le boîtier est constitué d'une matière plastique conductrice, en particulier métallisée.

10. Dispositif d'éclairage (1) selon l'une des revendications précédentes, dans lequel le boîtier est réalisé sous la forme d'un corps de refroidissement.

11. Dispositif d'éclairage (1) selon l'une des revendications précédentes, dans lequel les composants de circuit (7) émettant au moins un rayonnement électromagnétique sont reliés à au moins un élément électronique de filtrage pour réduire le rayonnement électromagnétique des lignes électriques d'amenée.

12. Dispositif d'éclairage (1) selon l'une des revendications précédentes, dans lequel la ou les sources de lumière comporte ou comportent au moins une LED (6).

13. Dispositif d'éclairage (1) selon la revendication 12, dans lequel les composants de circuit (7) émettant au moins un rayonnement électromagnétique comprennent au moins un composant d'une alimentation à découpage.

14. Éclairage de véhicule comportant un dispositif d'éclairage (1) selon l'une des revendications précédentes.
